# EUROPÄISCHE PATENTSCHRIFT

(11) **EP 4 505 081 B1**
(45) Veröffentlichungstag und Bekanntmachung des Hinweises auf die Patenterteilung: **06.05.2026**
(21) Anmeldenummer: 23702983.0
(22) Anmeldetag: 31.01.2023
(51) Int. Cl.: F15B 15/14, F15B 15/28

(54) **ZYLINDER/KOLBEN-AGGREGAT MIT EXZENTRISCHER KOLBENSTANGE**
CYLINDER/PISTON ASSEMBLY WITH ECCENTRIC PISTON ROD
ENSEMBLE CYLINDRE/PISTON ÉQUIPÉ D'UNE TIGE DE PISTON EXCENTRIQUE

(30) Priorität: 08.04.2022 DE 102022108652
(43) Veröffentlichungstag der Anmeldung: 12.02.2025
(73) Patentinhaber: Weber-Hydraulik GmbH, 74363 Güglingen (DE)
(72) Erfinder: WINKLER, Torsten, 74397 Pfaffenhofen (DE); NAUMANN, Ralf, 74397 Pfaffenhofen (DE)
(74) Vertreter: LBP Lemcke, Brommer & Partner Patentanwälte mbB
(86) Internationale Anmeldenummer: PCT/EP2023/052221
(87) Internationale Veröffentlichungsnummer: WO 2023/193970

(56) Entgegenhaltungen:
- EP-A1- 1 176 318
- DE-A1- 3 744 628
- DE-U1- 8 028 932
- FR-A1- 2 124 200
- US-A- 4 719 847

## Beschreibung

Zylinder/Kolben-Aggregat mit einem Hydraulikzylinder und einen innerhalb des Hydraulikzylinders dichtend gelagerten, längsverschieblichen Kolben, der zumindest auf einer Seite eine Kolbenstange trägt, wobei der Hydraulikzylinder ein Zylinderrohr mit kreisrundem Querschnitt aufweist, das beiderseits jeweils mit einem Endstück verschlossen ist, und die Kolbenstange entlang einer bezüglich des Zylinderrohrs exzentrischen Achse verläuft.

Ein Differentialzylinder mit exzentrischer Kolbenstange ist beispielsweise aus der CN 1053954 A bekannt. Durch die exzentrische Anordnung der Kolbenstange soll eine Verdrehsicherung bewirkt werden. Allerdings wirken bei Anliegen eines externen Drehmoments Querkräfte auf die Lagerung der Kolbenstange an den Führungsstücken, was zu Verschleiß der Dichtungen und Undichtigkeiten führen kann.

Ein Zylinder/Kolben-Aggregat nach dem Oberbegriff von Anspruch 1 ist aus der US 4 719 847 A bekannt.

Eine Aufgabe der Erfindung besteht darin, ein Zylinder/Kolben-Aggregat mit verbesserter Verdrehsicherung anzugeben.

Bei Hydraulikzylindern besteht darüber hinaus häufig der Wunsch nach einem Wegmesssystem, mit dem die Lage des Kolbens ermittelt werden kann.

Vom Markt bekannt sind innenliegende Wegmesssysteme, die innerhalb einer zentrisch verlaufenden, hohlen Kolbenstange angeordnet sind. Der hierfür erforderliche Platzbedarf führt zu einem größeren Durchmesser von Kolbenstange und Zylinder, was wiederum höhere Kräfte im System bedingt. Bei zentrischer Anordnung von Kolbenstange und Wegmesssystem würde zudem bei einer Verdrehung der Kolbenstange das maximale Drehmoment in das Innenrohr mit dem Wegmesssystem eingeleitet werden. Ein außenliegendes Wegmesssystem ist hinsichtlich seines mechanischen Aufbaus aufwendig, empfindlich gegenüber Umwelteinflüssen und hinsichtlich seiner Genauigkeit von externen Kräften abhängig, da eine Biegung der Kolbenstange als Fehler in die Messung eingehen kann.

Die Aufgabe wird gelöst durch die Merkmale des Anspruchs 1. Vorteilhafte Ausgestaltungen sind den abhängigen Ansprüchen zu entnehmen.

Bei einem Zylinder/Kolben-Aggregat der eingangs genannten Art ist ein an beiden Endstücken verankertes, sich entlang einer bezüglich des Zylinderrohrs exzentrischen und zu der ersten Achse parallelen zweiten Achse durch den Kolben erstreckendes zylindrisches Element vorgesehen. Das zylindrische Element ist hierbei als ein Rohr ausgeführt. Durch die Verankerung des zylindrischen Elements an den Endstücken und einer gleitenden, verschiebedichten Lagerung des zylindrischen Elements in einer entsprechenden Bohrung des Kolbens wird eine Drehmomentabstützung für den Kolben gegenüber dem Hydraulikzylinder bewirkt.

Erfindungsgemäß bietet die Anordnung mit einem rohrförmig ausgeführten zylindrischen Element die Möglichkeit der Integration einer innenliegenden Wegmesseinrichtung, deren Genauigkeit noch dazu nicht von externen Kräften abhängig ist. Die Wegmesseinrichtung kann hierbei vorzugsweise, ohne dass die Erfindung jedoch hierauf beschränkt wäre, als magnetostriktives oder auf Hall-Sensoren basierendes Wegmesssystem ausgeführt sein.

Insbesondere bei einer rohrförmigen Ausgestaltung des zylindrischen Elements kann dieses alternativ oder kumulativ zu weiteren Zwecken dienen. Beispielsweise kann das zylindrische Element als Rohrleitung ausgebildet sein, die an einem der beiden Endstücke zu einem Hydraulikanschluss führt und innerhalb des Hydraulikzylinders im Bereich des gegenüberliegenden Endstücks eine Öffnung für Hydraulikmittel aufweist. Somit können die Hydraulikanschlüsse des Zylinder/Kolben-Aggregats ohne externe Leitungen am selben Endstück angeordnet werden, was bei Einbausituationen mit beschränktem Platzangebot vorteilhaft sein kann.

Bei einer bevorzugten Ausführungsform ist das Zylinder/Kolben-Aggregat als Gleichgangzylinder ausgebildet, bei dem sich die Kolbenstange auf beiden Seiten des Kolbens erstreckt und bei dem die beiden Endstücke als Führungsstücke ausgebildet sind, an denen die Kolbenstange jeweils gedichtet ist.

Grundsätzlich können Kolben und Kolbenstange(n) einstückig ausgebildet bzw. starr verbunden sein. Ein weiterer Vorteil ergibt sich jedoch, wenn die Kolbenstange am Kolben drehbar gelagert ist, da in diesem Fall kein Drehmoment von der Kolbenstange auf den Kolben übertragen wird. Dies führt zu einer gleichmäßigeren Kraftverteilung und Krafteinleitung zwischen Kolben und Zylinder.

Zweckmäßigerweise kann mindestens eines der Endstücke über eine Flanschverbindung mit dem Zylinderrohr verbunden sein, etwa in Form eines über einen Kragen greifenden Überwurfrings. Dies trägt dem Umstand Rechnung, dass aufgrund des in beiden Endstücken verankerten zylindrischen Elements, die Endstücke nicht unabhängig voneinander bzw. gegeneinander verdreht werden können.

Das andere Endstück kann jedoch in herkömmlicher Weise über eine Gewindeverbindung auf das Zylinderrohr aufgeschraubt oder in dieses eingeschraubt sein. Bei der Montage kann zunächst das auf- bzw. eingeschraubte Endstück montiert, dann der Kolben und das zylindrische Element eingeführt werden und anschließend das offene Ende des Zylinderrohrs mit dem per Flanschverbindung befestigten Endstück verschlossen werden.

Weitere Eigenschaften und Vorteile der Erfindung ergeben sich aufgrund der nachfolgenden Beschreibung von Ausführungsbeispielen anhand der Figuren. Es zeigt:
- Figur 1: ein erstes, nicht erfindungsgemäßes Beispiel eines als Gleichgangzylinder ausgebildeten Zylinder/Kolben-Aggregats mit exzentrischer Kolbenstange und parallel zur Kolbenstange verlaufender Stange als Drehmomentabstützung,
- Figur 2: ein zweites, nicht erfindungsgemäßes Beispiel eines Zylinder/Kolben-Aggregats mit exzentrischer Kolbenstange und parallel zur Kolbenstange verlaufender Rohrleitung für Hydrauliköl,
- Figur 3: ein drittes, erfindungsgemäßes Ausführungsbeispiel eines Zylinder/Kolben-Aggregats mit exzentrischer Kolbenstange und in einem parallel zur Kolbenstange verlaufenden Rohr angeordneten Wegmesssystem,
- Figur 4: ein viertes Ausführungsbeispiel eines Zylinder/Kolben-Aggregats mit exzentrischer Kolbenstange, bei dem ein parallel zur Kolbenstange verlaufendes Rohr sowohl als Ölleitung als auch zur Aufnahme eines Wegmesssystems dient,
- Figur 5: ein nicht erfindungsgemäßes Beispiel entsprechend dem in Figur 1 gezeigten mit zusätzlich drehbar im Kolben gelagerter Kolbenstange,
- Figur 6: ein nicht erfindungsgemäßes Beispiel entsprechend dem in Figur 2 gezeigten mit zusätzlich drehbar im Kolben gelagerter Kolbenstange,
- Figur 7: ein Ausführungsbeispiel entsprechend dem in Figur 3 gezeigten mit zusätzlich drehbar im Kolben gelagerter Kolbenstange und
- Figur 8: ein Ausführungsbeispiel entsprechend dem in Figur 4 gezeigten mit zusätzlich drehbar im Kolben gelagerter Kolbenstange.

Das in Figur 1 gezeigte, nicht erfindungsgemäße Zylinder/Kolben-Aggregat 1 umfasst einen Hydraulikzylinder 2 mit einem Zylinderrohr 3, welches auf beiden Seiten jeweils mit einem Endstück 4, 5 verschlossen ist. Innerhalb des Hydraulikzylinders 2 befindet sich ein längsbeweglicher Kolben 6, der mittels entsprechender Kolbendichtungen (nicht gezeigt) an sich bekannter Bauart gegenüber der Zylinderinnenwand dichtend und gleitend gelagert ist. Beiderseits des Kolbens 6 erstreckt sich eine Kolbenstange 7, sodass das Zylinder/Kolben-Aggregat 1 als Gleichgangzylinder wirkt. Entsprechend sind die beiden Endstücke 4, 5 als Führungsstücke ausgebildet und weisen jeweils eine mit einer Stangendichtung (nicht gezeigt) an sich bekannter Bauart versehene Durchgangsbohrungen 8, 9 für die Kolbenstange 7 auf.

Wesentlich hierbei ist, dass die Kolbenstange 7 sowie die beiden Durchgangsbohrungen 8, 9 für die Kolbenstange 7 in den Führungsstücken 4, 5 entlang einer bezüglich des Zylinderrohrs 3 bzw. dessen Mittelachse exzentrischen Achse 14 angeordnet sind.

Indem die Kolbenstange 7 innerhalb des vorhandenen Kreisquerschnitts des Zylinderrohres 3 versetzt angeordnet ist, kann im Bereich der Exzentrizität eine zweite Bohrung 10 im Kolben 6 untergebracht werden, die mit einem zylindrischen Element 11 verschlossen wird. Im ersten Ausführungsbeispiel ist als zylindrisches Element eine Stange 11 gezeigt, die sich entlang einer bezüglich des Zylinderrohrs 3 exzentrischen und zu der ersten Achse 14 parallelen zweiten Achse 15 durch den Kolben 6 erstreckt. Die Stange 11 ist in entlang der zweiten Achse 15 angeordneten Sacklochbohrungen 12, 13 an den Innenseiten der Führungsstücke 4, 5 eingesteckt und somit bezüglich einer Verdrehung des Kolbens 6 im Zylinderrohr 3 drehfest verankert. In der zugehörigen Bohrung 10 im Kolben 6 ist die Stange 11 mit einer herkömmlichen Stangendichtung (nicht gezeigt) dichtend gelagert, sodass der Kolben 6 in Längsrichtung entlang der Stange 11 verschieblich ist. Die Stange 11 dient somit als Verdrehsicherung und Drehmomentabstützung für den Kolben 6.

Die beiden durch den Kolben 6 voneinander getrennten Zylinderräume können über seitliche Bohrungen 17, 18 im Zylinderrohr 3, die als Hydraulikanschlüsse P1, P2 dienen und zu diesem Zweck z.B. mit einem Gewindeanschluss (nicht gezeigt) versehen sein können, mit Hydrauliköl beaufschlagt werden, um den Kolben 6 innerhalb des Zylinderrohrs zu verschieben.

Eine weitere Verbesserung hinsichtlich der Krafteinleitung über die Kolbenstange 7 ergibt sich, indem die Kolbenstange 7 über ein Drehlager 16 gegenüber dem Kolben 6 in Verschieberichtung starr jedoch in Drehrichtung frei drehbar gelagert ist. Dies ist in Figur 5 beispielhaft gezeigt. Die drehbare Lagerung der Kolbenstange gegenüber dem Kolben 6 verbessert die Entkopplung eines von außen über die Kolbenstange 7 eingeleiteten Drehmoments auf die Komponenten des Hydraulikzylinders 2, wie Zylinderrohr 3, Kolben 6, Führungsbänder und Kolbendichtung.

In Figur 2 ist als zylindrisches Element statt einer Stange ein Rohr 11' in den Hydraulikzylinder 2 eingesetzt, das entlang der Achse 15 durch die Bohrung 10 im Kolben 6 verläuft. Auch das Rohr 11' bewirkt eine Drehmomentabstützung, kann jedoch zusätzlich als Ölleitung für Hydrauliköl zum durch das Führungsstück 5 verschlossenen linken Zylinderraum dienen. Hierzu ist die Bohrung 12' im Führungsstück 4 statt als Sackloch als Durchgangsbohrung ausgeführt, dessen nach außen weisende Öffnung 19 als Hydraulikanschluss P1 dient und zu diesem Zweck z.B. mit einem Gewindeanschluss (nicht gezeigt) versehen sein kann. In dem Bereich kurz bevor das Rohr 11' im Sackloch 13 des Führungsstücks 5 endet, ist eine Querbohrung 20 im Rohr 11' angebracht, durch die Hydrauliköl über den Anschluss P1 und das Rohr 11' von und zu dem in der Zeichnung linken Zylinderraum strömen kann. Der zweite Hydraulikanschluss P2 des Hydraulikzylinders 2 ist wie in Figur 1 durch eine seitliche Bohrung 18 in der Zylinderwand gebildet.

Eine Weiterbildung, bei der die Kolbenstange 7 über ein Drehlager 16 gegenüber dem Kolben 6 drehbar gelagert ist, ist in Figur 6 beispielhaft gezeigt.

Bei dem in Figur 3 gezeigten erfindungsgemäßen Ausführungsbeispiel dient das Rohr 11' nicht als Ölleitung, sondern nimmt eine Wegmesseinrichtung 21 auf. Bei der Wegmesseinrichtung 21 handelt es sich um einen magnetostriktiven Wegaufnehmer, der die Position eines um die Bohrung 10 im Kolben 6 angeordneten Permanentmagneten 22 bestimmt. Derartige magnetostriktive Wegaufnehmer sind an sich bekannt. Ein Sensorstab 23 ist als weichmagnetischer Wellenleiter ausgebildet. Durch einen Innendraht im Sensorstab 23 wird ein kurzer Stromimpuls geleitet, der ein zirkulares Magnetfeld erzeugt, das aufgrund der weichmagnetischen Eigenschaften des Wellenleiters in diesem gebündelt wird. An der Position des als Positionsgeber dienenden Permanentmagneten 22, wirkt ein magnetisches Feld, dessen Feldlinien rechtwinkelig zum Impulsmagnetfeld verlaufen und ebenfalls im Wellenleiter gebündelt werden. In dem Bereich des Wellenleiters, wo beide Magnetfelder sich überlagern, entsteht eine elastische Verformung durch Magnetostriktion, die eine mechanische Welle erzeugt, welche wiederum durch einen Signalwandler in ein elektrisches Signal umgesetzt werden kann. Aus der Laufzeit des Antwortsignals, d.h. der Zeit zwischen Senden des Stromimpulses und Empfangen des magnetostriktiven Echos, kann der Abstand zum Positionsgeber bestimmt werden.

Neben einem magnetostriktiven Messsystem können im Rahmen der Erfindung auch andere Messverfahren zur Anwendung kommen. Beispielsweise kann eine Anordnung aus Hall-Sensoren eingesetzt werden, um einen am Kolben angeordneten magnetischen Positionsgeber zu detektieren. Daneben sind auch akustische oder optische Wegmessverfahren einsetzbar, indem beispielsweise durch einen am Kolben angeordneten Permanentmagneten ein Positionsgeber innerhalb des Rohres 11' mitgeschleppt wird, an dem ein Signal reflektiert und als Antwortsignal gemessen werden kann.

Die exzentrische Anordnung eines Wegmesssystems in dem von der Kolbenstange 7 separaten Abstützrohr 11' führt dazu, dass die Kolbenstange und damit auch das Zylinderrohr bei gleichen Kraftanforderungen mit kleinerem Durchmesser ausgelegt werden können.

Eine Weiterbildung des erfindungsgemäßen Ausführungsbeispiels, bei der die Kolbenstange 7 wieder über ein Drehlager 16 gegenüber dem Kolben 6 drehbar gelagert ist, ist in Figur 7 beispielhaft gezeigt.

Im in Figur 4 gezeigten, vierten Ausführungsbeispiel schließlich dient das Rohr 11' sowohl als Ölleitung zum entfernten Zylinderraum, als auch zur Aufnahme eines Wegmesssystems 21. Der Hydraulikanschluss P1 zum Rohr 11' ist hierbei, da die Öffnung der Bohrung 12 durch das Wegmesssystem 21 und dessen Signalwandler belegt ist, durch eine radialverlaufende Bohrung 19' im Führungsstück 4 gebildet, mit der das Rohr 11' seitlich angebohrt ist.

Eine Weiterbildung des vierten Ausführungsbeispiels, bei der die Kolbenstange 7 wieder über ein Drehlager 16 gegenüber dem Kolben 6 drehbar gelagert ist, ist in Figur 8 beispielhaft gezeigt.

## Patentansprüche

1. Zylinder/Kolben-Aggregat umfassend einen Hydraulikzylinder (2), mit einen innerhalb des Hydraulikzylinders (2) dichtend gelagerten, längsverschieblichen Kolben (6), der zumindest auf einer Seite eine Kolbenstange (7) trägt, wobei der Hydraulikzylinder (2) ein Zylinderrohr (3) mit kreisrundem Querschnitt aufweist, das beiderseits jeweils mit einem Endstück (4, 5) verschlossen ist, und die Kolbenstange (7) entlang einer bezüglich des Zylinderrohrs (3) exzentrischen ersten Achse (14) verläuft,
und mit einem an beiden Endstücken (4, 5) verankerten, sich entlang einer bezüglich des Zylinderrohrs (3) exzentrischen und zu der ersten Achse (14) parallelen zweiten Achse (15) durch den Kolben (6) erstreckenden zylindrischen Element (11, 11').
wobei
das zylindrische Element (11') rohrförmig ausgebildet ist und **dadurch gekennzeichnet, dass**, innerhalb des zylindrischen Elements (11') eine Wegmesseinrichtung (21) angeordnet ist.

2. Zylinder/Kolben-Aggregat nach Anspruch 1, welches als Gleichgangzylinder ausgebildet ist, bei dem sich die Kolbenstange (7) auf beiden Seiten des Kolbens (6) erstreckt und die beiden Endstücke (4, 5) als Führungsstücke ausgebildet sind, an denen die Kolbenstange (7) jeweils gedichtet ist.

3. Zylinder/Kolben-Aggregat nach einem der vorangehenden Ansprüche, bei dem die Kolbenstange (7) über ein Drehlager (16) am Kolben drehbar gelagert ist.

4. Zylinder/Kolben-Aggregat nach einem der vorangehenden Ansprüche, bei dem das zylindrische Element (11, 11') als Drehmomentabstützung für den Kolben (6) gegenüber dem Hydraulikzylinder (2) dient.

5. Zylinder/Kolben-Aggregat nach einem der vorangehenden Ansprüche, bei dem das zylindrische Element (11') als Rohrleitung ausgebildet ist, die an einem der beiden Endstücke (4) zu einem Hydraulikanschluss (19, 19', P1) führt und innerhalb des Hydraulikzylinders (2) im Bereich des gegenüberliegenden Endstücks (5) eine Öffnung (20) für Hydraulikmittel aufweist.

6. Zylinder/Kolben-Aggregat nach einem der vorangehenden Ansprüche, bei dem die Wegmesseinrichtung (21) als magnetostriktives oder auf Hall-Sensoren basierendes Wegmesssystem ausgeführt ist.

7. Zylinder/Kolben-Aggregat nach einem der vorangehenden Ansprüche, bei dem mindestens eines der Endstücke (4, 5) über eine Flanschverbindung mit dem Zylinderrohr (3) verbunden ist,

8. Zylinder/Kolben-Aggregat nach Anspruch 7, bei dem das andere Endstück (4, 5) über eine Gewindeverbindung auf das Zylinderrohr (2) aufgeschraubt oder in dieses eingeschraubt ist.

## Claims

1. A cylinder/piston assembly comprising a hydraulic cylinder (2) having a piston (6) which is sealingly mounted and longitudinally movable within the hydraulic cylinder (2) and which, at least on one side, bears a piston rod (7), wherein the hydraulic cylinder (2) has a cylinder barrel (3) of circular cross section which is closed on both sides by in each case one end piece (4, 5), and the piston rod (7) extends along a first axis (14) that is eccentric with respect to the cylinder barrel (3),
and having a cylindrical element (11, 11') which is anchored on the two end pieces (4, 5) and which extends through the piston (6) along a second axis (15) which is eccentric with respect to the cylinder barrel (3) and parallel to the first axis (14),
wherein
the cylindrical element (11') is tubular and **characterized in that** a position measuring apparatus (21) is arranged within the cylindrical element (11').

2. The cylinder/piston assembly according to claim 1, which is designed as a synchronous cylinder, wherein the piston rod (7) extends on both sides of the piston (6), and the two end pieces (4, 5) are designed as guide pieces, at each of which the piston rod (7) is sealed.

3. The cylinder/piston assembly according to any of the preceding claims, wherein the piston rod (7) is mounted rotatably on the piston by means of a rotary bearing (16).

4. The cylinder/piston assembly according to any of the preceding claims, wherein the cylindrical element (11, 11') serves as a torque support for the piston (6) with respect to the hydraulic cylinder (2).

5. The cylinder/piston assembly according to any of the preceding claims, wherein the cylindrical element (11') is designed as a pipeline which, at one of the two end pieces (4), leads to a hydraulic connection (19, 19', P1) and, within the hydraulic cylinder (2) in the region of the opposite end piece (5), has an opening (20) for hydraulic medium.

6. The cylinder/piston assembly according to any of the preceding claims, wherein the position measuring apparatus (21) is designed as a magnetostrictive position measuring system or a position measuring system based on Hall sensors.

7. The cylinder/piston assembly according to any of the preceding claims, wherein at least one of the end pieces (4, 5) is connected to the cylinder barrel (3) by a flange connection.

8. The cylinder/piston assembly according to claim 7, wherein the other end piece (4, 5) is screwed onto or into the cylinder barrel (2) by a threaded connection.

## Revendications

1. Groupe cylindre/piston comprenant un vérin hydraulique (2) avec un piston (6) monté de manière étanche à l'intérieur du vérin hydraulique (2) pouvant se déplacer longitudinalement, piston qui porte une tige de piston (7) au moins d'un côté, dans lequel le vérin hydraulique (2) présente un tube de cylindre (3) de section circulaire qui est fermé des deux côtés avec une pièce d'extrémité (4, 5), et la tige de piston (7) s'étend le long d'un premier axe (14) excentrique par rapport au tube de cylindre (3),
et avec un élément cylindrique (11, 11') ancré au niveau des deux pièces d'extrémité (4, 5), s'étendant à travers le piston (6) le long d'un second axe (15) excentré par rapport au tube du cylindre (3) et parallèle au premier axe (14),
dans lequel
l'élément cylindrique (11') est conçu de forme tubulaire et **caractérisé en ce qu'**un appareil de mesure de course (21) est disposé à l'intérieur de l'élément cylindrique (11').

2. Groupe cylindre/piston selon la revendication 1, qui est conçu en tant que cylindre synchronisé, dans lequel la tige de piston (7) s'étend des deux côtés du piston (6), et les deux pièces d'extrémité (4, 5) sont conçues en tant que pièces de guidage au niveau desquelles la tige de piston (7) est respectivement étanchéifiée.

3. Groupe cylindre/piston selon l'une quelconque des revendications précédentes, dans lequel la tige de piston (7) est montée de manière rotative au niveau du piston par l'intermédiaire d'un palier rotatif (16).

4. Groupe cylindre/piston selon l'une quelconque des revendications précédentes, dans lequel l'élément cylindrique (11, 11') sert de support de couple pour le piston (6) par rapport au vérin hydraulique (2).

5. Groupe cylindre/piston selon l'une quelconque des revendications précédentes, dans lequel l'élément cylindrique (11') est conçu en tant que canalisation qui, au niveau de l'une des deux pièces d'extrémité (4), mène vers un raccord hydraulique (19, 19', P1) et présente une ouverture (20) pour du fluide hydraulique à l'intérieur du vérin hydraulique (2), au niveau de la pièce d'extrémité opposée (5).

6. Groupe cylindre/piston selon l'une quelconque des revendications précédentes, dans lequel l'appareil de mesure de course (21) est réalisé en tant que système de mesure de course magnétostrictif ou basé sur des capteurs à effet Hall.

7. Groupe cylindre/piston selon l'une quelconque des revendications précédentes, dans lequel au moins l'une des pièces d'extrémité (4, 5) est reliée au tube de cylindre (3) par l'intermédiaire d'un raccord à bride.

8. Groupe cylindre/piston selon la revendication 7, dans lequel l'autre pièce d'extrémité (4, 5) est vissée sur le tube de cylindre (2) ou dans celui-ci au moyen d'un raccord fileté.
